# EUROPÄISCHE PATENTSCHRIFT

(11) **EP 3 597 588 B1**
(45) Veröffentlichungstag und Bekanntmachung des Hinweises auf die Patenterteilung: **23.08.2023**
(21) Anmeldenummer: 19185823.2
(22) Anmeldetag: 11.07.2019
(51) Int. Cl.: B66F 9/22

(54) **FLURFÖRDERZEUG MIT EINEM HYDRAULISCHEN SYSTEM SOWIE VERFAHREN ZUM BETREIBEN EINES HYDRAULISCHEN SYSTEMS**
INDUSTRIAL TRUCK WITH A HYDRAULIC SYSTEM AND METHOD FOR OPERATING A HYDRAULIC SYSTEM
CHARIOT DE MANUTENTION DOTÉ D'UN SYSTÈME HYDRAULIQUE AINSI QUE PROCÉDÉ DE FONCTIONNEMENT D'UN SYSTÈME HYDRAULIQUE

(30) Priorität: 18.07.2018 DE 102018117391
(43) Veröffentlichungstag der Anmeldung: 22.01.2020
(73) Patentinhaber: Jungheinrich Aktiengesellschaft, 22047 Hamburg (DE)
(72) Erfinder: GLAESKE, Jens, 22844 Norderstedt (DE); STOLTEN, Thomas, 22967 Tremsbüttel (DE); ARP, Hans-Peter, 24253 Probsteierhagen (DE); NISSEN, Nis-Georg, 24357 Güby (DE)
(74) Vertreter: Seemann & Partner Patentanwälte mbB

(56) Entgegenhaltungen:
- EP-A1- 3 336 051
- EP-A2- 1 593 645

## Beschreibung

Die Erfindung betrifft ein Flurförderzeug mit einem Hubmast mit zumindest einer von zumindest einem Masthubzylinder angetriebenen Masthubstufe und mit einer von zumindest einem Freihubzylinder angetriebenen Freihubstufe, mit der ein Lastaufnahmemittel entlang des Hubmasts verfahrbar ist, umfassend ein hydraulisches System zum Versorgen des zumindest einen Masthubzylinders und des zumindest einen Freihubzylinders mit einer Hydraulikflüssigkeit. Ferner betrifft die Erfindung ein Verfahren zum Betreiben eines hydraulischen Systems eines Flurförderzeugs mit einem Hubmast mit zumindest einer Masthubstufe und mit einer Freihubstufe, mit der ein Lastaufnahmemittel entlang des Hubmasts verfahrbar ist, wobei das hydraulische System zumindest einen Masthubzylinder zum Antreiben der zumindest einen Masthubstufe und zumindest einen Freihubzylinder zum Antreiben der Freihubstufe umfasst.

Flurförderzeuge, beispielsweise Gabelstapler, verfügen vielfach über einen Hubmast mit einer oder mehreren Masthubstufen, die von einem oder mehreren Masthubzylindern hydraulisch betätigt werden. Der Hubmast umfasst einen fest mit dem Fahrzeug verbundenen Standmast und in der Regel zwei Masthubstufen, einen Mittelmast und einen Innenmast, die von einem Masthubzylinder ausgefahren werden. Ein Freihubzylinder bewegt eine Freihubstufe, mit der ein Lastaufnahmemittel, beispielsweise eine Hubgabel oder dergleichen, entlang des Innenmasts des Hubmasts verfahrbar ist. Die Freihubstufe bewegt das Laufaufnahmemittel entlang dieser Maststufe und erlaubt es dem Bediener des Flurförderzeugs, das Lastaufnahmemittel in der Höhe zu verfahren, ohne dass der Hubmast ausgefahren wird und sich somit die Bauhöhe des Flurförderzeugs ändert.

Typischerweise verfügen Flurförderzeuge über einen gemeinsamen Hydraulik-Senkzweig für die Masthub- und die Freihubstufe(n), in den ein Senkventil integriert ist. Damit beim Absenken des Lastaufnahmemittels die Masthubstufen und die Freihubstufe in der gewünschten Reihenfolge einfahren, verfügen die einzelnen Stufen über Hydraulikzylinder mit unterschiedlichen Querschnitten. Sind mehrere Masthubstufen ausgefahren, so fährt im Lastsenkbetrieb des Flurförderzeugs zuerst diejenige Masthubstufe ein, deren wirksamer hydraulischer Querschnitt in Summe am geringsten ist. An dem zugehörigen Masthubzylinder liegt der größte hydraulische Druck an, so dass er bei sinkendem hydraulischen Druck im System als erstes einfährt. Üblicherweise handelt es sich hierbei um die oberste Masthubstufe. Mit weiter sinkendem hydraulischen Druck werden die weiteren Masthubstufen seriell, also nacheinander, abgesenkt. Schließlich fährt zuletzt und nachdem die Masthubstufen vollständig eingefahren sind, die Freihubstufe ein und senkt das Lastaufnahmemittel bis in eine untere Endposition ab.

Bei solchen Flurförderzeugen ist es jedoch nachteilig, dass das Absenken des Lastaufnahmemittels eine relativ große Zeitspanne in Anspruch nimmt, was die Umschlagleistung einschränkt.

Aus EP 1 593 645 A2 ist ein Gabelstapler mit einem teleskopisch ausziehbaren Mast bekannt. Der Mast wird über mehrere Hubzylinder betätigt, welche die einzelnen Masthubstufen bewegen. Die Hubzylinder werden mithilfe von Proportionalventilen angesteuert, um sowohl beim Ausfahren als auch beim Einfahren einen sanften Übergang zwischen den Masthubstufen als auch ein sanftes Stoppen der Gabel in der Endposition erreichen zu können. Zu diesem Zweck sind die jeweiligen Hydraulikzylinder der Masthubstufen über hydraulische Leitungen mit jeweils einem der entsprechenden Stufe zugeordneten Proportionalventil verbunden.

Aus der nicht-vorveröffentlichten deutschen Patentanmeldung mit dem amtlichen Aktenzeichen 10 2017 121 818.1 des Anmelders Jungheinrich AG, Hamburg, ist ein Flurförderzeug mit einem Hubmast bekannt, welches ein hydraulisches System zum Versorgen zumindest eines Masthubzylinders und zumindest eines Freihubzylinders umfasst, welches derart eingerichtet ist, dass der zumindest eine Masthubzylinder und der zumindest eine Freihubzylinder im Lasthubbetrieb und/oder im Lastsenkbetrieb gleichzeitig betätigt werden können. So ist es möglich, dass die Masthubstufen und die Freihubstufe gleichzeitig eingefahren und/oder ausgefahren werden. Durch die synchrone Betätigung der Masthubstufen und der Freihubstufe kann die Hebe- und die Senkzeit des Lastaufnahmemittels deutlich reduziert werden.

Es ist bei einem solchen Flurförderzeug möglich, dass, wenn das Lastaufnahmemittel nicht bis in die untere Endposition abgesenkt wird, weil zum Beispiel eine Last transportiert werden soll, der Hubmast des Flurförderzeugs über die eigentliche Bauhöhe des Hubgerüsts hinausragt und so die Durchfahrtshöhe des Flurförderzeugs einschränkt.

Es ist eine Aufgabe der Erfindung, ein Flurförderzeug mit einem Hubmast mit zumindest einer Masthubstufe und einer Freihubstufe, die von einem hydraulischen System betätigt werden, sowie ein Verfahren zum Betreiben eines hydraulischen Systems eines Flurförderzeugs mit einem solchen Hubmast anzugeben, wobei das Flurförderzeug und das Verfahren eine Wiederherstellung der Hubfolge im Lastsenkbetrieb ermöglichen sollen und eine Senkzeit der Hubstufen insgesamt verringert werden soll.

Die Aufgabe wird gelöst durch ein Flurförderzeug mit einem Hubmast mit zumindest einer von zumindest einem Masthubzylinder angetriebenen Masthubstufe und mit einer von zumindest einem Freihubzylinder angetriebenen Freihubstufe, mit der ein Lastaufnahmemittel entlang des Hubmasts verfahrbar ist, umfassend ein hydraulisches System zum Versorgen des zumindest einen Masthubzylinders und des zumindest einen Freihubzylinders mit einer Hydraulikflüssigkeit, wobei das hydraulische System zum zumindest zeitweise gleichzeitigen Betätigen des zumindest einen Masthubzylinders und des zumindest einen Freihubzylinders im Lasthubbetrieb und/oder im Lastsenkbetrieb eingerichtet ist, wobei das hydraulische System zum Entlasten des zumindest einen Masthubzylinders und des zumindest einen Freihubzylinders im Lastsenkbetrieb eine erste hydraulische Rückleitung und eine zweite hydraulische Rückleitung umfasst, wobei das Flurförderzeug dadurch fortgebildet ist, dass die erste und die zweite hydraulische Rückleitung über eine dritte Verbindungsleitung, in die ein drittes Senkventil integriert ist, fluidisch aneinander gekoppelt sind.

Vorteilhaft wird bei einem solchen Flurförderzeug das bekannte Problem beseitigt, dass die Masthubstufe(n) nach dem Senkvorgang noch ausgefahren ist/sind, während sich das Lastaufnahmemittel bereits im Bereich des Freihubs befindet. Es wird die Möglichkeit geschaffen, die ursprüngliche Reihenfolge von Freihub und Masthub, also eine Hubfolge, wieder herzustellen. Somit kann einerseits durch synchrones Absenken der Masthubstufen und der Freihubstufe eine Reduzierung der Senkzeit erreicht und somit die Umschlagleistung des Flurförderzeugs erhöht werden. Andererseits wird die Durchfahrtshöhe des Flurförderzeugs nicht unnötig eingeschränkt. Wird nämlich, wie bereits weiter oben erwähnt, der Absenkprozess nicht vollständig beendet, d.h. nicht bis zur unteren Endposition des Lastaufnahmemittels durchgeführt, weil z. B. eine Last transportiert werden soll, so besteht die Möglichkeit, dass der Hubmast noch über die Bauhöhe des Hubgerüsts hinausragt und somit unnötig die Durchfahrtshöhe des Flurförderzeugs einschränkt. Dieser Nachteil wird durch die Wiederherstellung der ursprünglichen Hubfolge beseitigt.

Unter dem Begriff "fluidisch gekoppelt" wird im Kontext der vorliegenden Beschreibung eine hydraulisch wirksame Verbindung zwischen den miteinander fluidisch gekoppelten Elementen verstanden. Beispielsweise ist vorgesehen, dass die dritte Verbindungsleitung die erste und die zweite hydraulische Rückleitung miteinander verbindet. Dabei muss keine direkte Verbindung vorliegen. Es reicht eine hydraulisch wirksame Verbindung dieser beiden Rückleitungen.

Es ist insbesondere vorgesehen, dass eine hydraulische Verbindungsleitung, über die die erste hydraulische Rückleitung mit der dritten Verbindungsleitung und dem dritten Senkventil fluidisch gekoppelt ist, und eine weitere hydraulische Verbindungsleitung, über die die zweite hydraulische Rückleitung mit der dritten Verbindungsleitung und dem dritten Senkventil fluidisch gekoppelt ist, einbaufrei sind.

Gemäß einer vorteilhaften Ausführungsform ist das Flurförderzeug dadurch fortgebildet, dass eine Steuerung umfasst ist, die dazu eingerichtet ist, das dritte Senkventil zu betätigen, so dass bei geöffnetem dritten Senkventil eine Hubfolge zwischen der zumindest einen von dem zumindest einen Masthubzylinder angetriebenen Masthubstufe und dem von der zumindest einen Freihubzylinder angetriebenen Freihubstufe wieder hergestellt werden kann.

Wie bereits eingangs erwähnt, ist es wünschenswert, wenn bei Flurförderzeugen die Masthub- und die Freihubstufe(n) in der gewünschten Reihenfolge einfahren, also die Masthubstufen seriell nacheinander abgesenkt werden und zuletzt, nachdem die Masthubstufen vollständig eingefahren sind, die Freihubstufe einfährt und das Lastaufnahmemittel bis in eine untere Endposition absenkt. Dieses Grundprinzip wird gemäß Aspekten der Erfindung durchbrochen, der zumindest eine Masthubzylinder und der zumindest eine Freihubzylinder werden im Lastsenkbetrieb gleichzeitig betätigt. So ist es möglich, die Masthubstufen und die Freihubstufe gleichzeitig einzufahren, wodurch die Senkzeit des Lastaufnahmemittels deutlich reduziert wird. Durch Betätigung des dritten Senkventils kann die grundsätzlich gewünschte Hubfolge wieder hergestellt werden, so dass einerseits ein schneller Senkvorgang möglich ist und andererseits die Maststufen nicht unnötig hoch über das Flurförderzeug hinausragen.

Durch Öffnen des dritten Senkventils kann die zumindest eine Masthubstufe eingefahren werden, und die Durchfahrtshöhe des Flurförderzeugs beträgt wieder die durch die Bauhöhe des Hubgerüsts vorgegebene Höhe. Mit anderen Worten ist also die Durchfahrtshöhe des Flurförderzeugs nicht mehr unnötig höher als sie bauartbeding vorliegt.

Im Kontext der vorliegenden Beschreibung wird unter einem Betätigen des dritten Senkventils verstanden, dass dieses geöffnet oder geschlossen und ggf. auch die Durchflussmenge gesteuert oder geregelt wird. Es handelt sich mit anderen Worten bei dem dritten Senkventil beispielsweise um ein S/W-Ventil, also ein binär wirkendes Schaltventil, welches nur die Schaltstellungen offen oder geschlossen bereitstellt, oder alternativ um ein Proportionalventil.

Gemäß einer weiteren vorteilhaften Ausführungsform ist vorgesehen, dass in die erste Rückleitung ein erstes Senkventil integriert ist und in die zweite Rückleitung ein zweites Senkventil integriert ist, wobei die Steuerung ferner dazu eingerichtet ist, das erste bis dritte Senkventil derart anzusteuern, dass das erste und das zweite Senkventil geschlossen gehalten werden, wenn das dritte Senkventil betätigt wird.

Es ist ferner beispielhaft so, dass die erste hydraulische Rückleitung zwischen dem zumindest einen Freihubzylinder und einem Vorratsbehälter für die Hydraulikflüssigkeit verläuft und die zweite hydraulische Rückleitung zwischen dem zumindest einen Masthubzylinder und diesem Vorratsbehälter verläuft. Bei den Senkventilen handelt es sich beispielsweise um Proportionalventile.

Vorteilhaft erfolgt bei einem solchen Flurförderzeug eine fluidische Verbindung zwischen der zumindest einen Masthubstufe und der Freihubstufe unabhängig vom Senkvorgang des Lastaufnahmemittels.

Gemäß einer vorteilhaften Weiterbildung ist vorgesehen, dass die Steuerung ferner dazu eingerichtet ist, während eines Absenkvorgangs des Lastaufnahmemittels das erste Senkventil und das zweite Senkventil derart anzusteuern, dass die Masthubstufe und die Freihubstufe gleichzeig eingefahren und das Lastaufnahmemittel abgesenkt wird, am Ende dieses Absenkvorgangs des Lastaufnahmemittels das erste und das zweite Senkventil zu schließen und anschließend das dritte Senkventil zu öffnen, so dass die Hubfolge zwischen der zumindest einen Masthubstufe und der Freihubstufe wieder hergestellt werden kann, wobei insbesondere sich das Lastaufnahmemittel am Ende des Absenkvorgangs oberhalb einer unteren Endposition befindet.

Gemäß einer weiteren vorteilhaften Ausführungsform ist vorgesehen, dass der Freihubzylinder einen ersten Querschnitt und der Masthubzylinder einen zweiten Querschnitt aufweisen, wobei der erste und der zweite Querschnitt derart gewählt sind, dass bei geöffnetem dritten Senkventil die von dem Masthubzylinder angetriebene Masthubstufe mit zumindest näherungsweise gleicher Geschwindigkeit einfährt, mit der die von dem zumindest einen Freihubzylinder angetriebene Freihubstufe ausfährt, so dass das Lastaufnahmemittel zumindest näherungsweise auf gleicher Höhe verbleibt.

Üblicherweise herrscht im Masthubzylinder ein höheres Druckniveau als im Freihubzylinder. Durch die Öffnung des dritten Senkventils kann solange Hydraulikflüssigkeit von dem Masthubzylinder in den Freihubzylinder strömen, bis der Masthub vollständig eingefahren ist. Werden die hydraulisch wirksamen Querschnitte der Hubzylinder wie angegeben gewählt, was sich durch einfache praktische Versuche erreichen lässt, so fährt der Masthub mit gleicher Geschwindigkeit ein, wie der Freihub ausfährt. So summieren sich diese beiden Geschwindigkeiten am Lastaufnahmemittel zu Null, was bedeutet, dass das Lastaufnahmemittel seine Höhe nicht verändert. Im Ergebnis kann so der Masthub vollständig eingefahren werden, während das Lastaufnahmemittel seine Höhe nicht verändert.

Es ist insbesondere vorgesehen, dass ein Überströmen von Hydraulikflüssigkeit zwischen dem Masthub und dem Freihub, d.h. eine Betätigung des dritten Senkventils durch die Steuerung, lediglich dann vorgesehen ist, wenn das Lastaufnahmemittel nicht vollständig eingefahren ist, sich also nicht in seiner unteren Endposition befindet. Ferner ist eine entsprechende Ansteuerung nur dann vorgesehen, wenn die Masthubstufe(n) nicht vollständig eingefahren ist/sind.

Gemäß einer weiteren Ausführungsform ist vorgesehen, dass der Freihubzylinder einen ersten Querschnitt und der Masthubzylinder einen zweiten Querschnitt aufweisen, wobei das dritte Senkventil ein Proportionalventil ist und die Steuerung dazu eingerichtet ist, eine Hydraulikpumpe derart in Abhängigkeit einer Stellung des dritten Senkventils anzusteuern, dass durch von der Hydraulikpumpe dem hydraulischen System zugeführte zusätzliche Hydraulikflüssigkeit die von dem zumindest einen Freihubzylinder angetriebene Freihubstufe mit zumindest näherungsweise gleicher Geschwindigkeit ausfährt mit der die von dem zumindest einen Masthubzylinder angetriebene Masthubstufe einfährt, so dass das Lastaufnahmemittel zumindest näherungsweise auf gleicher Höhe verbleibt.

Mit anderen Worten wird also die Hydraulikpumpe in Abhängigkeit von der Stellung des Proportionalventils gesteuert oder geregelt. Die Hydraulikpumpe fördert die benötigte Menge an Hydraulikflüssigkeit nach, um die Hubfolge der Maststufen kontrolliert wieder herzustellen.

Gemäß einer weiteren Ausführungsform ist ferner vorgesehen, dass der Freihubzylinder einen ersten Querschnitt und der Masthubzylinder einen zweiten Querschnitt aufweisen, wobei das dritte Senkventil ein Proportionalventil ist und die Steuerung dazu eingerichtet ist, in Abhängigkeit einer erfassten Position des Lastaufnahmemittels anzusteuern, dass durch von der Hydraulikpumpe zugeführte zusätzliche Hydraulikflüssigkeit die von dem zumindest einen Freihubzylinder angetriebene Freihubstufe mit zumindest näherungsweise gleicher Geschwindigkeit ausfährt, mit der die von dem zumindest einen Masthubzylinder angetriebene Masthubstufe einfährt, so dass das Lastaufnahmemittel zumindest näherungsweise auf gleicher Höhe verbleibt.

Gemäß dieser Ausführungsform wird die Hydraulikpumpe abhängig von einer mit Hilfe eines Sensors erfassten Position des Lastaufnahmemittels gesteuert oder geregelt.

Der erste und der zweite Querschnitt sind insbesondere verschieden groß.

Gemäß einer vorteilhaften Ausführungsform ist das Flurförderzeug dadurch fortgebildet, dass das hydraulische System derart eingerichtet ist, dass das dritte Senkventil im Lasthubbetrieb als Hubventil und im Lastsenkbetrieb als Senkventil wirkt. Vorteilhaft hat das dritte Senkventil somit eine Doppelfunktion. Das hydraulische System kann konstruktiv vereinfacht werden, es kann beispielsweise auf ein Hubventil verzichtet werden, da im Hubbetrieb das dritte Senkventil diese Funktion übernimmt.

Gemäß einer weiteren vorteilhaften Ausführungsform ist das Flurförderzeug dadurch fortgebildet, dass das hydraulische System zum Versorgen des zumindest einen Masthubzylinders und des zumindest einen Freihubzylinders mit Hydraulikflüssigkeit eine Hydraulikpumpe umfasst, die dazu eingerichtet ist, den Freihubzylinder über einen ersten Versorgungsast und den Masthubzylinder über einen zweiten Versorgungsast mit unter Druck stehender Hydraulikflüssigkeit zu beaufschlagen, wobei das dritte Senkventil in den ersten oder den zweiten Versorgungsast integriert ist, und insbesondere in einer Verbindungsleitung zwischen Hydraulikpumpe und dem dritten Senkventil ein Rückschlagventil vorhanden ist. Es ist insbesondere lediglich ein Rückschlagventil auf der Druckseite der Hydraulikpumpe vorgesehen. Insbesondere wird darauf verzichtet in jeden der beiden Versorgungsäste jeweils ein Rückschlagventil zu integrieren. Die beiden Versorgungsäste münden in eine gemeinsame Zuleitung, in welche die Hydraulikpumpe integriert ist. Das Rückschlagventil ist insbesondere in dieser gemeinsamen Zuleitung vorhanden.

Die Aufgabe wird ferner gelöst durch ein Verfahren zum Betreiben eines hydraulischen Systems eines Flurförderzeugs mit einem Hubmast mit zumindest einer Masthubstufe und mit einer Freihubstufe, mit der ein Lastaufnahmemittel entlang des Hubmasts verfahrbar ist, wobei das hydraulische System zumindest einen Masthubzylinder zum Antreiben der zumindest einen Masthubstufe und zumindest einen Freihubzylinder zum Antreiben der Freihubstufe umfasst, wobei das hydraulische System im Lasthubbetrieb und/oder im Lastsenkbetrieb zumindest zeitweise gleichzeitig den zumindest einen Masthubzylinder und den zumindest einen Freihubzylinder betätigt, wobei das hydraulische System zum Entlasten des zumindest einen Masthubzylinders und des zumindest einen Freihubzylinders im Lastsenkbetrieb eine erste hydraulische Rückleitung und eine zweite hydraulische Rückleitung umfasst, wobei das Verfahren dadurch fortgebildet ist, dass die erste und die zweite hydraulische Rückleitung über ein drittes Senkventil fluidisch aneinander gekoppelt sind, wobei das hydraulische System eine Steuerung umfasst, mit der das dritte Senkventil derart betrieben wird, dass die erste und die zweite hydraulische Rückleitung über das dritte Senkventil fluidisch aneinander gekoppelt werden.

Auf das Verfahren zum Betreiben eines hydraulischen Systems eines Flurförderzeugs treffen gleiche oder ähnliche Vorteile zu, wie sie bereits im Hinblick auf das Flurförderzeug selbst erwähnt wurden, so dass auf Wiederholungen verzichtet werden soll.

Das Verfahren ist insbesondere dadurch fortgebildet, dass das dritte Senkventil geöffnet wird, um eine Hubfolge zwischen der von dem zumindest einen Masthubzylinder angetriebenen Masthubstufe und der von dem zumindest einen Freihubzylinder angetriebenen Freihubstufe wiederherzustellen.

Ferner ist vorteilhaft vorgesehen, dass in die erste Rückleitung ein erstes Senkventil integriert ist und in die zweite Rückleitung ein zweites Senkventil integriert ist, wobei die Steuerung das erste bis dritte Senkventil derart ansteuert, dass das erste und das zweite Senkventil geschlossen gehalten werden, wenn das dritte Senkventil betätigt wird.

Das Verfahren ist insbesondere ferner dadurch fortgebildet, dass die Steuerung während eines Absenkvorgangs des Lastaufnahmemittels das erste Senkventil und das zweite Senkventil derart ansteuert, dass die Masthubstufe und die Freihubstufe gleichzeig eingefahren und das Lastaufnahmemittel abgesenkt werden, am Ende dieses Absenkvorgangs des Lastaufnahmemittels das erste und das zweite Senkventil geschlossen werden und anschließend das dritte Senkventil geöffnet wird, so dass die Hubfolge zwischen der zumindest einen Masthubstufe und der Freihubstufe wieder hergestellt wird, wobei insbesondere sich das Lastaufnahmemittel am Ende des Absenkvorgangs oberhalb einer unteren Endposition befindet.

Ferner ist das Verfahren vorteilhaft dadurch weitergebildet, dass bei geöffnetem dritten Senkventil die von dem Masthubzylinder angetriebene Masthubstufe mit zumindest näherungsweise gleicher Geschwindigkeit einfährt, mit der die von dem zumindest einen Freihubzylinder angetriebene Freihubstufe ausfährt, so dass das Lastaufnahmemittel zumindest näherungsweise auf gleicher Höhe verbleibt.

Gemäß einer weiteren Ausführungsform ist vorgesehen, dass der Freihubzylinder einen ersten Querschnitt und der Masthubzylinder einen zweiten Querschnitt aufweisen, das dritte Senkventil ein Proportionalventil ist und die Steuerung eine Hydraulikpumpe derart in Abhängigkeit einer Stellung des dritten Senkventils und/oder in Abhängigkeit einer erfassten Position des Lastaufnahmemittels ansteuert, dass durch von der Hydraulikpumpe dem hydraulischen System zugeführte zusätzliche Hydraulikflüssigkeit die von dem zumindest einen Freihubzylinder angetriebene Freihubstufe mit zumindest näherungsweise gleicher Geschwindigkeit ausfährt, mit der die von dem zumindest einen Masthubzylinder angetriebene Masthubstufe einfährt, so dass das Lastaufnahmemittel zumindest näherungsweise auf gleicher Höhe verbleibt.

Gemäß einer vorteilhaften Ausführungsform ist das Verfahren dadurch fortgebildet, dass das dritte Senkventil im Lasthubbetrieb als Hubventil und im Lastsenkbetrieb als Senkventil wirkt. Vorteilhaft erfüllt das dritte Senkventil somit eine Doppelfunktion.

Weitere Merkmale der Erfindung werden aus der Beschreibung erfindungsgemäßer Ausführungsformen zusammen mit den Ansprüchen und den beigefügten Zeichnungen ersichtlich. Erfindungsgemäße Ausführungsformen können einzelne Merkmale oder eine Kombination mehrerer Merkmale erfüllen.

Die Erfindung wird nachstehend ohne Beschränkung des allgemeinen Erfindungsgedankens anhand von Ausführungsbeispielen unter Bezugnahme auf die Zeichnungen beschrieben, wobei bezüglich aller im Text nicht näher erläuterten erfindungsgemäßen Einzelheiten ausdrücklich auf die Zeichnungen verwiesen wird. Es zeigen:
- Fig. 1: ein Flurförderzeug in einer schematisch vereinfachten perspektivischen Darstellung,
- Fig. 2 bis 4: je ein schematisch vereinfachtes Schaltbild eines hydraulischen Systems eines Flurförderzeugs,
- Fig. 5: ein Flurförderzeug vor dem Absenken der Masthubstufen und
- Fig. 6: dieses Flurförderzeug mit abgesenkten Masthubstufen.

In den Zeichnungen sind jeweils gleiche oder gleichartige Elemente und/oder Teile mit denselben Bezugsziffern versehen, so dass von einer erneuten Vorstellung jeweils abgesehen wird.

Fig. 1 zeigt ein Flurförderzeug 2, beispielhaft einen Gabelstapler, mit einem Hubmast 4, umfassend beispielhaft eine erste Masthubstufe 41, den Innenmast, und eine zweite Masthubstufe 42, den Mittelmast. Der Hubmast 4 wird von einem in Fig. 1 nicht dargestellten Masthubzylinder (ebenso können mehrere Masthubzylinder vorgesehen sein) angetrieben. Der Hubmast 4 umfasst neben dem Innenmast (erste Masthubstufe 41) und dem Mittelmast (zweite Masthubstufe 42) einen fest mit dem Fahrzeuggestell des Flurförderzeugs 2 verbundenen Standmast 54 (vgl. auch FIG. 4). Die maximale Höhe des Standmasts 54 limitiert die bauartbedingte Durchfahrtshöhe des Flurförderzeugs 2.

Der Mittelmast, also die zweite Masthubstufe 42, wird beispielhaft von dem Masthubzylinder angetrieben. Der Innenmast, also die erste Masthubstufe 41, ist ferner beispielhaft über eine Kette mit dem Mittelmast gekoppelt, so dass diese beiden Ausfahrmasten gleichzeitig ausfahren. Ferner umfasst das Flurförderzeug 2 eine Freihubstufe, mit der ein Lastaufnahmemittel 6, beispielhaft eine Lastaufnahmegabel, entlang des Innenmasts, also entlang der ersten Masthubstufe 41, verfahrbar ist. Zu diesem Zweck umfasst die Freihubstufe einen Freihubzylinder 8.

Fig. 2 zeigt ein schematisches Schaltbild eines hydraulischen Systems 10, wie es gemäß einem Ausführungsbeispiel in das Flurförderzeug 2 integriert ist. Das hydraulische System 10 dient dazu, einen Masthubzylinder 12 und den Freihubzylinder 8, mit dem das Lastaufnahmemittel 6 verfahren wird, mit einer Hydraulikflüssigkeit 14 zu versorgen. Die Hydraulikflüssigkeit 14 wird einem Vorratsbehälter 16 entnommen und diesem auch wieder zugeführt. Das hydraulische System 10 ist dazu eingerichtet, zumindest zeitweise den Masthubzylinder 12 und den Freihubzylinder 8 im Lasthubbetrieb und/oder im Lastsenkbetrieb gleichzeitig zu betreiben.

Das hydraulische System 10 umfasst separate hydraulische Rückleitungen, nämlich eine erste hydraulische Rückleitung 181 und eine zweite hydraulische Rückleitung 182. Die erste hydraulische Rückleitung 181 verläuft zwischen dem Freihubzylinder 8 und dem Vorratsbehälter 16. Die zweite hydraulische Rückleitung 182 verläuft zwischen dem Masthubzylinder 12 und dem Vorratsbehälter 16. Die erste und die zweite hydraulische Rückleitung 181, 182 sind auf der Druckseite einer gemeinsamen hydraulischen Rückleitung 44 zusammengeführt. In die gemeinsame hydraulische Rückleitung 44 ist ein gemeinsames Senkventil 46 integriert.

In die erste hydraulische Rückleitung 181 ist ein erstes Senkventil 21 und in die zweite hydraulische Rückleitung 182 ist ein zweites Senkventil 22 integriert. Bei den Senkventilen 21, 22 handelt es sich, ebenso wie bei dem gemeinsamen Senkventil 46, beispielsweise um Proportionalventile. Das erste und das zweite Senkventil 21, 22 sind zwischen einer ersten Schaltstellung 21a, 22a, in der die Senkventile 21, 22 als Rückschlagventile arbeiten, und einer zweiten Schaltstellung 21b, 22b, schaltbar. In der zweiten Schaltstellung 21b, 22b sind die Senkventile 21, 22 dazu eingerichtet, einen ersten Volumenstrom bzw. einen zweiten Volumenstrom zu steuern oder zu regeln. So steuert oder regelt das erste Senkventil 21 einen ersten Volumenstrom durch die erste hydraulische Rückleitung 181, während das zweite Senkventil 22 einen zweiten Volumenstrom durch die zweite hydraulische Rückleitung 182 steuert oder regelt. Es handelt sich also bei dem ersten und zweiten Senkventil 21, 22 jeweils um Proportionalventile. Die Senkventile 21, 22 sind separat voneinander ansteuerbar. Zum Steuern und/oder Regeln ist eine Steuerung 24 von dem hydraulischen System 10 umfasst, welche die beiden Senkventile 21, 22 über lediglich aus Gründen der Übersichtlichkeit nicht dargestellte Verbindungsleitungen ansteuert.

Soll keine separate Steuerung des ersten und zweiten Volumenstroms durch das erste bzw. zweite Senkventil 21, 22 erfolgen, so können die beiden Senkventile 21, 22 voll geöffnet werden, und das Ablassen der Hydraulikflüssigkeit 14 durch die erste und zweite Rückleitung 181, 182 erfolgt lediglich über das gemeinsame Senkventil 46. Auch das gemeinsame Senkventil 46 umfasst eine erste Schaltstellung 46a, in der dieses als Absperrventil wirkt, und eine zweite Schaltstellung 46b, in der das gemeinsame Senkventil 46 dazu eingerichtet ist, einen dritten Volumenstrom zu steuern oder zu regeln.

Die Steuerung 24 ist derart eingerichtet bzw. mit Softwaremitteln versehen, dass in einem Lastsenkbetrieb, d.h. beim Absenken des Lastaufnahmemittels 6, die Senkventile 21, 22 gleichzeitig öffnen. So werden der Freihubzylinder 8 der Freihubstufe und der Masthubzylinder der Masthubstufen 41, 42 gleichzeitig eingefahren. Folglich sinkt das von der Freihubstufe betätigte Lastaufnahmemittel 6 entlang der ersten Masthubstufe 41 ab, während gleichzeitig der Hubmast 4, d.h. die erste und die zweite Masthubstufe 41, 42, einfahren. Mit anderen Worten erfolgt also ein synchrones Einfahren der beiden Masthubstufen 41, 42 und Absenken des Lastaufnahmemittels 6.

Um das Lastaufnahmemittel 6 im Lasthubbetrieb anheben zu können, umfasst das hydraulische System 10 des Flurförderzeugs 2 eine Hydraulikpumpe 26. Diese entnimmt über eine hydraulische Zuleitung 28 Hydraulikflüssigkeit 14 aus dem Vorratsbehälter 16. Die Hydraulikpumpe 26 ist in die hydraulische Zuleitung 28 integriert. Im Lasthubbetrieb dient die Hydraulikpumpe 26 zum Beaufschlagen des Masthubzylinders 12 und des Freihubzylinders 8 mit unter Druck stehender Hydraulikflüssigkeit 14.

Die hydraulische Zuleitung 28 gabelt sich zwischen der Hydraulikpumpe 26, dem Freihubzylinder 8 und dem Masthubzylinder 12 in einen ersten Versorgungsast 31 und in einen zweiten Versorgungsast 32. Der erste Versorgungsast 31 führt zu dem Freihubzylinder 8, der zweite Versorgungsast 32 führt zu dem Masthubzylinder 12. In den ersten Versorgungsast 31 ist ein Hubventil 34 integriert, welches als Proportionalventil ausgestaltet sein kann. Das Hubventil 34 kann, ebenso wie die Hydraulikpumpe 26, über die Steuerung 24 gesteuert oder geregelt werden. Das Hubventil 34 umfasst eine erste Schaltstellung 34a, in der das Hubventil 34 als Absperrventil wirkt, und eine zweite Schaltstellung 34b, in der das Hubventil 34 als Proportionalventil arbeitet.

Die erste hydraulische Rückleitung 181 und die zweite hydraulische Rückleitung 182 sind über eine dritte Verbindungsleitung 48, in die ein drittes Senkventil 50 integriert ist, fluidisch aneinander gekoppelt. Gemäß dem in Fig. 2 gezeigten Schaltbild befindet sich die dritte Verbindungsleitung 48 zwischen dem ersten Versorgungsast 31 und dem zweiten Versorgungsast 32 der Zuleitung 28. Der erste und der zweite Versorgungsast 31, 32 sind jedoch an den ersten und zweiten Knotenpunkten 52a, 52b mit der ersten hydraulischen Rückleitung 181 bzw. der zweiten hydraulischen Rückleitung 182 verbunden. Insofern ist die gezeigte Verbindung hydraulisch gleichwertig mit einer direkten Verbindung der ersten und zweiten hydraulischen Rückleitung 181, 182 durch die dritte Verbindungsleitung 48.

Die Steuerung 24 ist dazu eingerichtet, das dritte Senkventil 50 des hydraulischen Systems 10 zu betätigen, d.h. zu öffnen, zu schließen oder einen Durchfluss zu steuern oder zu regeln. Es kann sich mit anderen Worten bei dem dritten Senkventil 50 beispielsweise um ein binär wirkendes Schaltventil, welches nur die Schaltstellungen offen oder geschlossen bereitstellt, oder alternativ um ein Proportionalventil handeln. Lediglich beispielhaft ist in Fig. 2 ein Proportionalventil dargestellt.

So kann eine fluidische Verbindung zwischen dem Masthubzylinder 12 und dem Freihubzylinder 8 hergestellt werden. Typischerweise herrscht im Masthubzylinder 12 ein höheres Druckniveau, nämlich der Druck P2, als im Freihubzylinder 8, in dem das Druckniveau P1 vorliegen soll. Es gilt also P2 größer P1.

Die Steuerung 24 ist ferner dazu eingerichtet, das erste und zweite Senkventil 21, 22 geschlossen zu halten, wenn das dritte Senkventil 50 betätigt wird. Ein Zurückfließen der Hydraulikflüssigkeit wird außerdem durch die in dem ersten und zweiten Versorgungsast 31, 32 vorhandenen Rückschlagventile 36 verhindert.

Das dritte Senkventil 50 umfasst, ebenso wie das Hubventil 34, eine erste Schaltstellung 50a, in der das dritte Senkventil 50 als Absperrventil wirkt, und eine zweite Schaltstellung 50b, in der das dritte Senkventil 50 als Proportionalventil arbeitet.

Fig. 3 zeigt ein schematisches Schaltbild eines hydraulischen Systems 10, wie es gemäß einem weiteren Ausführungsbeispiel in das Flurförderzeug 2 integriert ist. Das hydraulische System 10 ist ähnlich zu dem in Fig. 2 gezeigten hydraulischen System 10 aufgebaut, es sollen lediglich die vorhandenen konstruktiven Unterschiede erläutert werden.

Das hydraulische System 10 umfasst wie auch das zuvor erläuterte System separate hydraulische Rückleitungen, nämlich eine erste hydraulische Rückleitung 181 und eine zweite hydraulische Rückleitung 182. Die hydraulischen Rückleitungen 181, 182 sind auf der Druckseite in eine gemeinsame hydraulische Rückleitung 44 zusammengeführt, die direkt in den Vorratsbehälter 16 der Hydraulikflüssigkeit 14 mündet.

In die erste hydraulische Rückleitung 181 ist ein erstes Senkventil 21 und in die zweite hydraulische Rückleitung 182 ist ein zweites Senkventil 22 integriert. Es erfolgt eine separate Steuerung des durch die erste hydraulische Rückleitung 181 strömenden ersten und des durch die zweite hydraulische Rückleitung 182 strömenden zweiten Volumenstroms durch das erste bzw. zweite Senkventil 21, 22. Eine Steuerung, bei der beide Senkventile 21, 22 voll geöffnet werden und das Ablassen der Hydraulikflüssigkeit 14 durch ein gemeinsames Senkventil erfolgt, ist nicht vorgesehen, da im Vergleich zu dem in Fig. 2 gezeigten Ausführungsbeispiel auf dieses gemeinsame Senkventil verzichtet wird.

Die Steuerung 24 ist ebenfalls derart eingerichtet bzw. mit Softwaremitteln versehen, dass in einem Lastsenkbetrieb, d.h. beim Absenken des Lastaufnahmemittels 6, die Senkventile 21, 22 gleichzeitig öffnen. So werden der Freihubzylinder 8 der Freihubstufe und der Masthubzylinder der Masthubstufen 41, 42 gleichzeitig eingefahren.

Um das Lastaufnahmemittel 6 im Lasthubbetrieb anheben zu können, umfasst das hydraulische System 10 die Hydraulikpumpe 26. Diese entnimmt über eine hydraulische Zuleitung 28 Hydraulikflüssigkeit 14 aus dem Vorratsbehälter 16. Die Hydraulikpumpe 26 ist in die hydraulische Zuleitung 28 integriert. Im Lasthubbetrieb dient die Hydraulikpumpe 26 zum Beaufschlagen des Masthubzylinders 12 und des Freihubzylinders 8 mit unter Druck stehender Hydraulikflüssigkeit 14.

Die hydraulische Zuleitung 28 gabelt sich an einem dritten Knotenpunkt 52c in einen ersten Versorgungsast 31 und in einen zweiten Versorgungsast 32. Der erste Versorgungsast 31 führt zu dem Freihubzylinder 8, der zweite Versorgungsast 32 führt zu dem Masthubzylinder 12. Zwischen der Hydraulikpumpe 26 und dem dritten Knotenpunkt 52c ist ein Rückschlagventil 36 vorhanden.

Im Masthubbetrieb wirkt das beispielhaft in den ersten Versorgungsast 31 integrierte dritte Senkventil 50 als Hubventil und ist in seiner Funktion mit dem in Fig. 2 gezeigten Hubventil 34 vergleichbar. Das als Hubventil wirkende dritte Senkventil 50 kann, ebenso wie die Hydraulikpumpe 26, über die Steuerung 24 gesteuert oder geregelt werden. Es umfasst eine erste Schaltstellung 50a, in der es als Absperrventil wirkt, und eine zweite Schaltstellung 50b, in der es als Proportionalventil arbeitet.

Die Verbindung des ersten Versorgungsasts 31 und des zweiten Versorgungsasts 32 an dem dritten Knotenpunkt 52c gemeinsam mit der Anordnung des Rückschlagventils 36 zwischen diesem Knotenpunkt 52c und der Hydraulikpumpe 26 führt dazu, dass Abschnitte der jeweiligen Versorgungsäste als dritte Verbindungsleitung 48 wirken. Konkret wird die dritte Verbindungsleitung 48 durch den Abschnitt des ersten Versorgungsasts 31 zwischen dem ersten Knotenpunkt 52a und dem dritten Knotenpunkt 52c und dem Abschnitt des zweiten Versorgungsasts 32 zwischen dem dritten Knotenpunkt 52c und dem zweiten Knotenpunkt 52b gebildet. In diese dritte Verbindungsleitung 48 ist das dritte Senkventil 50 integriert. Die dritte Verbindungsleitung 48 koppelt die hydraulischen Rückleitungen 181, 182 fluidisch aneinander.

Wie bereits im Zusammenhang mit dem Ausführungsbeispiel in Fig. 2 erwähnt, ist die Steuerung 24 dazu eingerichtet, das dritte Senkventil 50 des hydraulischen Systems 10 zu betätigen, d.h. zu öffnen, zu schließen oder einen Durchfluss zu steuern oder zu regeln. Es handelt sich bei dem dritten Senkventil 50 also beispielsweise um ein binär wirkendes Schaltventil, welches nur die Schaltstellungen offen oder geschlossen bereitstellt, oder alternativ um ein Proportionalventil. Lediglich beispielhaft ist ein Proportionalventil dargestellt. Das dritte Senkventil 50 umfasst beispielhaft eine erste Schaltstellung 50a, in der es als Absperrventil wirkt, und eine zweite Schaltstellung 50b, in der es als Proportionalventil arbeitet.

Die Steuerung 24 ist ferner dazu eingerichtet, das erste und zweite Senkventil 21, 22 geschlossen zu halten, wenn das dritte Senkventil 50 betätigt wird. Ein Zurückfließen der Hydraulikflüssigkeit wird durch das Rückschlagventil 36 verhindert.

Fig. 4 zeigt ein weiteres hydraulisches System 10, welches sich von dem in Fig. 3 gezeigten hydraulischen System 10 lediglich dadurch unterscheidet, dass die zweite Schaltstellung 50b des dritten Senkventils 50 so ausgestaltet ist, dass das Ventil in dieser Stellung in beiden Richtungen durchströmt werden kann.

Fig. 5 zeigt ein Flurförderzeug 2 nach einem Absenkvorgang seines Lastaufnahmemittels 6, währenddessen das erste Senkventil 21 und das zweite Senkventil 22 derart angesteuert wurden, dass die erste und zweite Masthubstufe 41, 42 sowie die Freihubstufe gleichzeitig eingefahren wurden. Das Lastaufnahmemittel 6 ist abgesenkt, befindet sich jedoch am Ende des Absenkvorgangs nicht in seiner unteren Endposition, sondern oberhalb von dieser.

Die Steuerung 24 schließt nun das erste und zweite Senkventil 21, 22 und öffnet anschließend das dritte Senkventil 50, so dass eine fluidische Verbindung zwischen dem Masthubzylinder 12 und dem Freihubzylinder 8 hergestellt wird. Dabei ist beispielsweise vorgesehen, dass der hydraulisch wirksame erste Querschnitt des Freihubzylinders 8 und der hydraulisch wirksame zweite Querschnitt des Masthubzylinders 12 so dimensioniert sind, dass bei geöffnetem dritten Senkventil 50 ein Druckausgleich zwischen dem Masthubzylinder 12 und dem Freihubzylinder 8 derart erfolgt, dass die von dem Masthubzylinder 12 angetriebenen Masthubstufen 41, 42 mit zumindest näherungsweise der gleichen Geschwindigkeit einfahren, mit der die von dem Freihubzylinder 8 angetriebene Freihubstufe ausfährt. Dieses hat zur Folge, dass bei dem gesamten Vorgang das Lastaufnahmemittel 6 zumindest näherungsweise auf gleicher Höhe verbleibt.

Weisen der Freihubzylinder 8 und der Masthubzylinder 12 keine derart angepassten hydraulisch wirksamen Querschnitte auf, wird die Hydraulikpumpe 26 von der Steuerung 24 derart angesteuert, dass dem hydraulischen System 10 zusätzliche Hydraulikflüssigkeit aus dem Vorratsbehälter 16 zugeführt wird. Dies erfolgt derart, dass die von dem zumindest einen Freihubzylinder 8 angetriebene Freihubstufe mit zumindest näherungsweise gleicher Geschwindigkeit ausfährt, mit der die von dem zumindest einen Masthubzylinder 12 angetriebene Masthubstufe 41, 42 einfährt. Auf diese Weise wird erreicht, dass das Lastaufnahmemittel 6 zumindest näherungsweise auf gleicher Höhe verbleibt. Die Steuerung oder Regelung der Hydraulikpumpe 26 erfolgt beispielsweise in Abhängigkeit einer Stellung des dritten Senkventils 50 oder auch in Abhängigkeit einer erfassten Position des Lastaufnahmemittels 6. Hierzu ist ein nicht dargestellter Sensor vorhanden, der die Position des Lastaufnahmemittels 6 erfasst und den erfassten Messwert der Steuerung 24 bereitstellt. Die Hydraulikpumpe 26 fördert also die benötigte Menge an Hydraulikflüssigkeit nach, um die Hubfolge der Maststufen 41, 42 kontrolliert wieder herzustellen.

Diese Situation zeigt Fig. 6, die das Flurförderzeug 2 am Ende dieses Vorgangs zwischen dem Masthubzylinder 12 und dem Freihubzylinder 8 zeigt. Die beiden Masthubstufen 41, 42 sind eingefahren, das Lastaufnahmemittel 6 befindet sich nach wie vor auf zumindest näherungsweise der gleichen Höhe. Die Durchfahrtshöhe des Flurförderzeugs 2 wird lediglich durch die Höhe des Standmasts 54 des Flurförderzeugs 2 bestimmt. Im Rahmen der Erfindung sind Merkmale, die mit "insbesondere" oder "vorzugsweise" gekennzeichnet sind, als fakultative Merkmale zu verstehen.

### Bezugszeichenliste

- 2: Flurförderzeug
- 4: Hubmast
- 6: Lastaufnahmemittel
- 8: Freihubzylinder
- 10: hydraulisches System
- 12: Masthubzylinder
- 14: Hydraulikflüssigkeit
- 16: Vorratsbehälter
- 21: erstes Senkventil
- 22: zweites Senkventil
- 21a, 22a, 34a, 46a, 50a: erste Schaltstellung
- 21b, 22b, 34b, 46b, 50b: zweite Schaltstellung
- 24: Steuerung
- 26: Hydraulikpumpe
- 28: Zuleitung
- 31: erster Versorgungsast
- 32: zweiter Versorgungsast
- 34: Hubventil
- 36: Rückschlagventil
- 41: erste Masthubstufe
- 42: zweite Masthubstufe
- 44: gemeinsame hydraulische Rückleitung
- 46: gemeinsames Senkventil
- 48: dritte Verbindungsleitung
- 50: drittes Senkventil
- 52a: erster Knotenpunkt
- 52b: zweiter Knotenpunkt
- 52c: dritter Knotenpunkt
- 54: Standmast
- 181: erste hydraulische Rückleitung
- 182: zweite hydraulische Rückleitung

## Patentansprüche

1. Flurförderzeug (2) mit einem Hubmast (4) mit zumindest einer von zumindest einem Masthubzylinder (12) angetriebenen Masthubstufe (41, 42) und mit einer von zumindest einem Freihubzylinder (8) angetriebenen Freihubstufe, mit der ein Lastaufnahmemittel (6) entlang des Hubmasts (4) verfahrbar ist, umfassend ein hydraulisches System (10) zum Versorgen des zumindest einen Masthubzylinders (12) und des zumindest einen Freihubzylinders (8) mit einer Hydraulikflüssigkeit (14), wobei das hydraulische System (10) zum zumindest zeitweise gleichzeitigen Betätigen des zumindest einen Masthubzylinders (12) und des zumindest einen Freihubzylinders (8) im Lasthubbetrieb und/oder im Lastsenkbetrieb eingerichtet ist, wobei das hydraulische System (10) zum Entlasten des zumindest einen Masthubzylinders (12) und des zumindest einen Freihubzylinders (8) im Lastsenkbetrieb eine erste hydraulische Rückleitung (181) und eine zweite hydraulische Rückleitung (182) umfasst, **dadurch gekennzeichnet, dass** die erste und die zweite hydraulische Rückleitung (181, 182) über eine dritte Verbindungsleitung (48), in die ein drittes Senkventil (50) integriert ist, fluidisch aneinander gekoppelt sind.

2. Flurförderzeug (2) nach Anspruch 1, **dadurch gekennzeichnet, dass** eine Steuerung (24) umfasst ist, die dazu eingerichtet ist, das dritte Senkventil (50) zu betätigen, so dass bei geöffnetem dritten Senkventil (50) eine Hubfolge zwischen der zumindest einen von dem zumindest einen Masthubzylinder (12) angetriebenen Masthubstufe (41, 42) und dem von der zumindest einen Freihubzylinder (8) angetriebenen Freihubstufe wieder hergestellt werden kann.

3. Flurförderzeug (2) nach Anspruch 2, **dadurch gekennzeichnet, dass** in die erste Rückleitung (181) ein erstes Senkventil (21) integriert ist und in die zweite Rückleitung (182) ein zweites Senkventil (22) integriert ist, wobei die Steuerung (24) ferner dazu eingerichtet ist, das erste bis dritte Senkventil (21, 22, 50) derart anzusteuern, dass das erste und das zweite Senkventil (21, 22) geschlossen gehalten werden, wenn das dritte Senkventil (50) betätigt wird.

4. Flurförderzeug (2) nach Anspruch 3, **dadurch gekennzeichnet, dass** die Steuerung (24) ferner dazu eingerichtet ist, während eines Absenkvorgangs des Lastaufnahmemittels (6) das erste Senkventil (21) und das zweite Senkventil (22) derart anzusteuern, dass die Masthubstufe (41, 42) und die Freihubstufe gleichzeig eingefahren und das Lastaufnahmemittel (6) abgesenkt wird, am Ende dieses Absenkvorgangs des Lastaufnahmemittels (6) das erste und das zweite Senkventil (21, 22) zu schließen und anschließend das dritte Senkventil (50) zu öffnen, so dass die Hubfolge zwischen der zumindest einen Masthubstufe (41, 42) und der Freihubstufe wieder hergestellt werden kann, wobei insbesondere sich das Lastaufnahmemittel (6) am Ende des Absenkvorgangs oberhalb einer unteren Endposition befindet.

5. Flurförderzeug (2) nach einem der Ansprüche 1 bis 4, **dadurch gekennzeichnet, dass** der Freihubzylinder (8) einen ersten Querschnitt und der Masthubzylinder (12) einen zweiten Querschnitt aufweisen, wobei der erste und der zweite Querschnitt derart gewählt sind, dass bei geöffnetem dritten Senkventil (50) die von dem Masthubzylinder (12) angetriebene Masthubstufe (41, 42) mit zumindest näherungsweise gleicher Geschwindigkeit einfährt, mit der die von dem zumindest einen Freihubzylinder (8) angetriebene Freihubstufe ausfährt, so dass das Lastaufnahmemittel (6) zumindest näherungsweise auf gleicher Höhe verbleibt.

6. Flurförderzeug (2) nach einem der Ansprüche 2 bis 4, **dadurch gekennzeichnet, dass** der Freihubzylinder (8) einen ersten Querschnitt und der Masthubzylinder (12) einen zweiten Querschnitt aufweisen, wobei das dritte Senkventil (50) ein Proportionalventil ist und die Steuerung (24) dazu eingerichtet ist, eine Hydraulikpumpe (26) derart in Abhängigkeit einer Stellung des dritten Senkventils (50) und/oder in Abhängigkeit einer erfassten Position des Lastaufnahmemittels (6) anzusteuern, dass durch von der Hydraulikpumpe (26) dem hydraulischen System (10) zugeführte zusätzliche Hydraulikflüssigkeit die von dem zumindest einen Freihubzylinder (8) angetriebene Freihubstufe mit zumindest näherungsweise gleicher Geschwindigkeit ausfährt, mit der die von dem zumindest einen Masthubzylinder (12) angetriebene Masthubstufe (41, 42) einfährt, so dass das Lastaufnahmemittel (6) zumindest näherungsweise auf gleicher Höhe verbleibt.

7. Flurförderzeug (2) nach einem der Ansprüche 1 bis 6, **dadurch gekennzeichnet, dass** das hydraulische System (10) derart eingerichtet ist, dass das dritte Senkventil (50) im Lasthubbetrieb als Hubventil (34) und im Lastsenkbetrieb als Senkventil (50) wirkt.

8. Flurförderzeug (2) nach einem der Ansprüche 1 bis 7, **dadurch gekennzeichnet, dass** das hydraulische System (10) zum Versorgen des zumindest einen Masthubzylinders (12) und des zumindest einen Freihubzylinders (8) mit Hydraulikflüssigkeit (14) eine Hydraulikpumpe (26) umfasst, die dazu eingerichtet ist den Freihubzylinder (8) über einen ersten Versorgungsast (31) und den Masthubzylinder (12) über einen zweiten Versorgungsast (32) mit unter Druck stehender Hydraulikflüssigkeit zu beaufschlagen, wobei das dritte Senkventil (50) in den ersten oder den zweiten Versorgungsast (31, 32) integriert ist und insbesondere in einer Verbindungsleitung zwischen Hydraulikpumpe (26) und dem dritten Senkventil (50) ein Rückschlagventil vorhanden ist.

9. Verfahren zum Betreiben eines hydraulischen Systems (10) eines Flurförderzeugs (2) mit einem Hubmast (4) mit zumindest einer Masthubstufe (41, 42) und mit einer Freihubstufe, mit der ein Lastaufnahmemittel (6) entlang des Hubmasts (4) verfahrbar ist, wobei das hydraulische System (10) zumindest einen Masthubzylinder (12) zum Antreiben der zumindest einen Masthubstufe (41, 42) und zumindest einen Freihubzylinder (8) zum Antreiben der Freihubstufe umfasst, wobei das hydraulische System (10) im Lasthubbetrieb und/oder im Lastsenkbetrieb zumindest zeitweise gleichzeitig den zumindest einen Masthubzylinder (12) und den zumindest einen Freihubzylinder (8) betätigt, wobei das hydraulische System (10) zum Entlasten des zumindest einen Masthubzylinders (12) und des zumindest einen Freihubzylinders (8) im Lastsenkbetrieb eine erste hydraulische Rückleitung (181) und eine zweite hydraulische Rückleitung (182) umfasst, **dadurch gekennzeichnet, dass** die erste und die zweite hydraulische Rückleitung (181, 182) über ein drittes Senkventil (50) fluidisch aneinander gekoppelt sind, wobei das hydraulische System (10) eine Steuerung (24) umfasst, mit der das dritte Senkventil (50) derart betrieben wird, dass die erste und die zweite hydraulische Rückleitung (181, 182) über das dritte Senkventil (50) fluidisch aneinander gekoppelt werden.

10. Verfahren nach Anspruch 9, **dadurch gekennzeichnet, dass** das dritte Senkventil (50) geöffnet wird, um eine Hubfolge zwischen der von dem zumindest einen Masthubzylinder (12) angetriebenen Masthubstufe (41, 42) und der von dem zumindest einen Freihubzylinder (8) angetriebenen Freihubstufe wiederherzustellen.

11. Verfahren nach Anspruch 10, **dadurch gekennzeichnet, dass** in die erste Rückleitung (181) ein erstes Senkventil (21) integriert ist und in die zweite Rückleitung (182) ein zweites Senkventil (22) integriert ist, wobei die Steuerung (24) das erste bis dritte Senkventil (21, 22, 50) derart ansteuert, dass das erste und das zweite Senkventil (21, 22) geschlossen gehalten werden, wenn das dritte Senkventil (50) betätigt wird.

12. Verfahren nach Anspruch 11, **dadurch gekennzeichnet, dass** die Steuerung (24) während eines Absenkvorgangs des Lastaufnahmemittels (6) das erste Senkventil (21) und das zweite Senkventil (22) derart ansteuert, dass die Masthubstufe (41, 42) und die Freihubstufe gleichzeig eingefahren und das Lastaufnahmemittel (6) abgesenkt werden, am Ende dieses Absenkvorgangs des Lastaufnahmemittels (6) das erste und das zweite Senkventil (21, 22) geschlossen werden und anschließend das dritte Senkventil (50) geöffnet wird, so dass die Hubfolge zwischen der zumindest einen Masthubstufe (41, 42) und der Freihubstufe wieder hergestellt wird, wobei insbesondere sich das Lastaufnahmemittel (6) am Ende des Absenkvorgangs oberhalb einer unteren Endposition befindet.

13. Verfahren nach einem der Ansprüche 9 bis 12, **dadurch gekennzeichnet, dass** bei geöffnetem dritten Senkventil (50) die von dem Masthubzylinder (12) angetriebene Masthubstufe (41, 42) mit zumindest näherungsweise gleicher Geschwindigkeit einfährt, mit der die von dem zumindest einen Freihubzylinder (8) angetriebene Freihubstufe ausfährt, so dass das Lastaufnahmemittel (6) zumindest näherungsweise auf gleicher Höhe verbleibt.

14. Verfahren nach einem der Ansprüche 10 bis 12, **dadurch gekennzeichnet, dass** der Freihubzylinder (8) einen ersten Querschnitt und der Masthubzylinder (12) einen zweiten Querschnitt aufweisen, das dritte Senkventil (50) ein Proportionalventil ist und die Steuerung (24) eine Hydraulikpumpe (26) derart in Abhängigkeit einer Stellung des dritten Senkventils (50) und/oder in Abhängigkeit einer erfassten Position des Lastaufnahmemittels (6) ansteuert, dass durch von der Hydraulikpumpe (26) dem hydraulischen System (10) zugeführte zusätzliche Hydraulikflüssigkeit die von dem zumindest einen Freihubzylinder (8) angetriebene Freihubstufe mit zumindest näherungsweise gleicher Geschwindigkeit ausfährt, mit der die von dem zumindest einen Masthubzylinder (12) angetriebene Masthubstufe (41, 42) einfährt, so dass das Lastaufnahmemittel (6) zumindest näherungsweise auf gleicher Höhe verbleibt.

15. Verfahren nach einem der Ansprüche 10 bis 14, **dadurch gekennzeichnet, dass** das dritte Senkventil (50) im Lasthubbetrieb als Hubventil (34) und im Lastsenkbetrieb als Senkventil (50) wirkt.

## Claims

1. An industrial truck (2) having a lift mast (4) with at least one mast lift stage (41, 42) driven by at least one mast lift cylinder (12) and with a free lift stage driven by at least one free lift cylinder (8), with which a load receiving means (6) can be displaced along the lift mast (4), comprising a hydraulic system (10) for supplying the at least one mast lift cylinder (12) and the at least one free lift cylinder (8) with a hydraulic fluid (14), wherein the hydraulic system (10) is designed to at least at times simultaneously actuate the at least one mast lift cylinder (12) and the at least one free lift cylinder (8) in load lifting operation and/or in load lowering operation, wherein the hydraulic system (10) for unloading the at least one mast lift cylinder (12) and the at least one free lift cylinder (8) in load lowering operation comprises a first hydraulic return line (181) and a second hydraulic return line (182), **characterized in that** the first and the second hydraulic return line (181, 182) are fluidically coupled to one another via a third connecting line (48) in which a third lowering valve (50) is integrated.

2. The industrial truck (2) according to Claim 1, **characterized in that** a control (24) is comprised, which is designed to actuate the third lowering valve (50) **in that**, when the third lowering valve (50) is opened, a lifting sequence between the at least one mast lift stage (41, 42) driven by the at least one mast lift cylinder (12) and the free lift stage driven by the at least one free lift cylinder (8) can be re-established.

3. The industrial truck (2) according to Claim 2, **characterized in that** a first lowering valve (21) is integrated in the first return line (181) and a second lowering valve (22) is integrated in the second return line (182), wherein the control (24) is further designed to control the first to third lowering valve (21, 22, 50) in such a way that the first and the second lowering valve (21, 22) are held closed when the third lowering valve (50) is actuated.

4. The industrial truck (2) according to Claim 3, **characterized in that** the control (24) is further designed to control the first lowering valve (21) and the second lowering valve (22) during a lowering process of the load receiving means (6) in such a way that the mast lift stage (41, 42) and the free lift stage are retracted and the load receiving means (6) is lowered simultaneously, in order to close the first and the second lowering valve (21, 22) and to subsequently open the third lowering valve (50) at the end of said lowering process of the load receiving means (6), **in that** the lifting sequence between the at least one mast lift stage (41, 42) and the free lift stage can be re-established, wherein the load receiving means (6) is in particular located above a lower end position at the end of the lowering process.

5. The industrial truck (2) according to any one of Claims 1 to 4, **characterized in that** the free lift cylinder (8) has a first cross-section and the mast lift cylinder (12) has a second cross-section, wherein the first and the second cross-section are selected in such a way that when the third lowering valve (50) is opened, the mast lift stage (41, 42) driven by the mast lift cylinder (12) retracts at approximately the same speed at least at which the free lift stage driven by the at least one free lift cylinder (8) extends **in that** the load receiving means (6) remains at least approximately at the same height.

6. The industrial truck (2) according to any one of Claims 2 to 4, **characterized in that** the free lift cylinder (8) has a first cross-section and the mast lift cylinder (12) has a second cross-section, wherein the third lowering valve (50) is a proportional valve and the control (24) is designed to control a hydraulic pump (26) as a function of a position of the third lowering valve (50) and/or as a function of a captured position of the load receiving means (6) in such a way that, due to additional hydraulic fluid supplied by the hydraulic pump (26) to the hydraulic system (10), the free lift stage driven by the at least one free lift cylinder (8) extends at approximately the same speed at least at which the mast lift stage (41, 42) driven by the at least one mast lift cylinder (12) retracts **in that** the load receiving means (6) remains at least approximately at the same height.

7. The industrial truck (2) according to any one of Claims 1 to 6, **characterized in that** the hydraulic system (10) is designed in such a way that the third lowering valve (50) acts as a lifting valve (34) in load lifting operation and as a lowering valve (50) in load lowering operation.

8. The industrial truck (2) according to any one of Claims 1 to 7, **characterized in that** the hydraulic system (10) for supplying the at least one mast lift cylinder (12) and the at least one free lift cylinder (8) with hydraulic fluid (14) comprises a hydraulic pump (26) which is designed to supply the free lift cylinder (8) with pressurized hydraulic fluid via a first supply branch (31) and to supply the mast lift cylinder (12) via a second supply branch (32), wherein the third lowering valve (50) is integrated in the first or the second supply branch (31, 32) and a non-return valve is in particular provided in a connecting line between the hydraulic pump (26) and the third lowering valve (50).

9. A method for operating a hydraulic system (10) of an industrial truck (2) having a lift mast (4) with at least one mast lift stage (41, 42) and with a free lift stage, with which a load receiving means (6) can be displaced along the lift mast (4), wherein the hydraulic system (10) comprises at least one mast lift cylinder (12) for driving the at least one mast lift stage (41, 42) and at least one free lift cylinder (8) for driving the free lift stage, wherein the hydraulic system (10) at least at times simultaneously actuates the at least one mast lift cylinder (12) and the at least one free lift cylinder (8) in load lifting operation and/or in load lowering operation, wherein the hydraulic system (10) for unloading the at least one mast lift cylinder (12) and the at least one free lift cylinder (8) in load lowering operation comprises a first hydraulic return line (181) and a second hydraulic return line (182), **characterized in that** the first and the second hydraulic return line (181, 182) are fluidically coupled to one another via a third lowering valve (50), wherein the hydraulic system (10) comprises a control (24), with which the third lowering valve (50) is operated in such a way that the first and the second hydraulic return line (181, 182) are fluidically coupled to one another via the third lowering valve (50).

10. The method according to Claim 9, **characterized in that** the third lowering valve (50) is opened in order to re-establish a lifting sequence between the mast lift stage (41, 42) driven by the at least one mast lift cylinder (12) and the free lift stage driven by the at least one free lift cylinder (8).

11. The method according to Claim 10, **characterized in that** a first lowering valve (21) is integrated in the first return line (181) and a second lowering valve (22) is integrated in the second return line (182), wherein the control (24) controls the first to third lowering valve (21, 22, 50) in such a way that the first and the second lowering valve (21, 22) are held closed when the third lowering valve (50) is actuated.

12. The method according to Claim 11, **characterized in that**, during a lowering process of the load receiving means (6), the control (24) controls the first lowering valve (21) and the second lowering valve (22) in such a way that the mast lift stage (41, 42) and the free lift stage are retracted and the load receiving means (6) is lowered simultaneously, at the end of said lowering process of the load receiving means (6) the first and the second lowering valve (21, 22) are closed and, subsequently, the third lowering valve (50) is opened **in that** the lifting sequence between the at least one mast lift stage (41, 42) and the free lift stage is re-established, wherein the load receiving means (6) is in particular located above a lower end position at the end of the lowering process.

13. The method according to any one of Claims 9 to 12, **characterized in that** when the third lowering valve (50) is opened, the mast lift stage (41, 42) driven by the mast lift cylinder (12) retracts at approximately the same speed at least at which the free lift stage driven by the at least one free lift cylinder (8) extends **in that** the load receiving means (6) remains at least approximately at the same height.

14. The method according to any one of Claims 10 to 12, **characterized in that** the free lift cylinder (8) has a first cross-section and the mast lift cylinder (12) has a second cross-section, the third lowering valve (50) is a proportional valve and the control (24) controls a hydraulic pump (26) as a function of a position of the third lowering valve (50) and/or as a function of a captured position of the load receiving means (6) in such a way that, due to additional hydraulic fluid supplied by the hydraulic pump (26) to the hydraulic system (10), the free lift stage driven by the at least one free lift cylinder (8) extends at approximately the same speed at least at which the mast lift stage (41, 42) driven by the at least one mast lift cylinder (12) retracts **in that** the load receiving means (6) remains at least approximately at the same height.

15. The method according to any one of Claims 10 to 14, **characterized in that** the third lowering valve (50) acts as a lifting valve (34) in load lifting operation and as a lowering valve (50) in load lowering operation.

## Revendications

1. Chariot de manutention (2) ayant un mât de levage (4) avec au moins un étage de mât (41, 42) entraîné par au moins un vérin (12) de levage de mât et avec un étage de levage libre entraîné par au moins un vérin de levage libre (8), avec lequel un moyen (6) de réception de charge est apte à être déplacé le long du mât de levage (4), comprenant un système hydraulique (10) pour alimenter ledit au moins un vérin (12) de levage de mât et ledit au moins un vérin de levage libre (8) avec un liquide hydraulique (14), le système hydraulique (10) étant conçu pour actionner simultanément, au moins temporairement, ledit au moins un vérin (12) de levage de mât et ledit au moins un vérin de levage libre (8) en mode de levage de charge et/ou en mode d'abaissement de charge, le système hydraulique (10) comprenant une première conduite de retour hydraulique (181) et une deuxième conduite de retour hydraulique (182) pour décharger ledit au moins un vérin (12) de levage de mât et ledit au moins un vérin de levage libre (8) en mode d'abaissement de la charge, **caractérisé en ce que** la première et la deuxième conduite de retour hydraulique (181, 182) sont couplées fluidiquement l'une à l'autre par une troisième conduite de liaison (48) dans laquelle est intégrée une troisième vanne d'abaissement (50).

2. Chariot de manutention (2) selon la revendication 1, **caractérisé en ce qu'**il comprend une commande (24) qui est conçue pour actionner la troisième vanne d'abaissement (50) de sorte que, lorsque la troisième vanne d'abaissement (50) est ouverte, une séquence de levage est apte à être rétablie entre ledit au moins un étage de levage de mât (41, 42) entraîné par ledit au moins un vérin (12) de levage de mât et l'étage de levage libre entraîné par ledit au moins un vérin de levage libre (8).

3. Chariot de manutention (2) selon la revendication 2, **caractérisé en ce qu'**une première vanne d'abaissement (21) est intégrée dans la première conduite de retour (181) et une deuxième vanne d'abaissement (22) est intégrée dans la deuxième conduite de retour (182), la commande (24) étant en outre agencée pour commander les première à troisième vannes d'abaissement (21, 22, 50) de telle sorte que la première et la deuxième vannes d'abaissement (21, 22) sont maintenues fermées lorsque la troisième vanne d'abaissement (50) est actionnée.

4. Chariot de manutention (2) selon la revendication 3, **caractérisé en ce que** le système de commande (24) est en outre agencé pour commander la première vanne d'abaissement (21) et la deuxième vanne d'abaissement (22) pendant une opération d'abaissement du moyen (6) de réception de charge de telle sorte que l'étage de mât (41, 42) et l'étage de levage libre sont simultanément rentrés et que le moyen (6) de réception de charge est abaissé, la première et la deuxième vanne d'abaissement (21, 22)) étant fermées à la fin de ce processus d'abaissement du moyen (6) de réception de charge et la troisième vanne d'abaissement (50) étant ensuite ouverte, de sorte que la séquence de levage entre ledit au moins un étage de mât (41, 42) et l'étage de levage libre est apte à être rétablie, le moyen (6) de réception de charge se trouvant notamment au-dessus d'une position finale inférieure à la fin du processus d'abaissement.

5. Chariot de manutention (2) selon l'une des revendications 1 à 4, **caractérisé en ce que** le vérin de levage libre (8) présente une première section transversale et le vérin (12) de levage de mât une deuxième section transversale, la première et la deuxième section transversale étant choisies de telle sorte que, lorsque la troisième vanne d'abaissement (50) est ouverte, l'étage de levage de mât (41, 42) entraîné par le vérin (12) de levage de mât rentre à une vitesse au moins approximativement égale à celle selon laquelle l'étage de levage libre entraîné par ledit au moins un vérin de levage libre (8) sort, de sorte que le moyen (6) de réception de charge reste au moins approximativement à la même hauteur.

6. Chariot de manutention (2) selon l'une des revendications 2 à 4, **caractérisé en ce que** le vérin de levage libre (8) présente une première section transversale et le vérin (12) de levage de mât une deuxième section transversale, la troisième vanne d'abaissement (50) étant une vanne proportionnelle et la commande (24) étant conçue de façon à commander une pompe hydraulique (26) en fonction d'une position de la troisième vanne d'abaissement (50) et/ou en fonction d'une position détectée du moyen (6) de réception de charge, **en ce que**, grâce au liquide hydraulique supplémentaire amené au système hydraulique (10) par la pompe hydraulique (26), l'étage de levage libre entraîné par ledit au moins un vérin de levage libre (8) sort à une vitesse au moins approximativement égale à celle selon laquelle l'étage de levage de mât (41, 42) entraîné par ledit au moins un vérin (12) de levage de mât rentre, de sorte que le moyen (6) de réception de charge reste au moins approximativement à la même hauteur.

7. Chariot de manutention (2) selon l'une des revendications 1 à 6, **caractérisé en ce que** le système hydraulique (10) est agencé de telle sorte que la troisième vanne d'abaissement (50) agit en tant que vanne de levage (34) en mode de levage de la charge et en tant que vanne d'abaissement (50) en mode d'abaissement de la charge.

8. Chariot de manutention (2) selon l'une des revendications 1 à 7, **caractérisé en ce que** le système hydraulique (10) destiné à alimenter en fluide hydraulique (14) ledit au moins un vérin (12) de levage de mât et ledit au moins un vérin de levage libre (8) comprend une pompe hydraulique (26), qui est conçue de façon à alimenter en liquide hydraulique sous pression le vérin de levage libre (8) par l'intermédiaire d'une première branche d'alimentation (31) et le vérin (12) de levage de mât par l'intermédiaire d'une deuxième branche d'alimentation (32), la troisième vanne d'abaissement (50) étant intégrée dans la première ou la deuxième branche d'alimentation (31, 32) et un clapet anti-retour étant notamment présent dans une conduite de liaison entre la pompe hydraulique (26) et la troisième vanne d'abaissement (50).

9. Procédé d'exploitation d'un système hydraulique (10) d'un chariot de manutention (2) ayant un mât de levage (4) avec au moins un étage de mât (41, 42) et avec un étage de levage libre, au moyen duquel un moyen (6) de réception de charge est apte à être déplacé le long du mât de levage (4), le système hydraulique (10) comprenant au moins un vérin (12) de levage de mât pour l'entraînement dudit au moins un étage de mât (41, 42) et au moins un vérin de levage libre (8) pour l'entraînement de l'étage de levage libre, le système hydraulique (10) actionnant, en mode de levage de charge et/ou en mode d'abaissement de charge, au moins par moments simultanément ledit au moins un vérin (12) de levage de mât et ledit au moins un vérin de levage libre (8), le système hydraulique (10) comprenant une première conduite de retour hydraulique (181) et une deuxième conduite de retour hydraulique (182) pour décharger ledit au moins un vérin (12) de levage de mât et ledit au moins un vérin de levage libre (8) en mode d'abaissement de la charge, **caractérisé en ce que** la première et la deuxième conduite de retour hydraulique (181, 182) sont couplées fluidiquement l'une à l'autre par l'intermédiaire d'une troisième vanne d'abaissement (50), le système hydraulique (10) comprenant une commande (24) au moyen de laquelle la troisième vanne d'abaissement (50) est actionnée de telle sorte que la première et la deuxième conduite de retour hydraulique (181, 182) sont couplées fluidiquement l'une à l'autre par l'intermédiaire de la troisième vanne d'abaissement (50).

10. Procédé selon la revendication 9, **caractérisé en ce que** la troisième vanne d'abaissement (50) est ouverte pour rétablir une séquence de levage entre l'étage de levage de mât (41, 42) entraîné par ledit au moins un vérin (12) de levage de mât et l'étage de levage libre entraîné par ledit au moins un vérin de levage libre (8).

11. Procédé selon la revendication 10, **caractérisé en ce qu'**une première vanne d'abaissement (21) est intégrée dans la première conduite de retour (181) et une deuxième vanne d'abaissement (22) est intégrée dans la deuxième conduite de retour (182), la commande (24) commandant les première à troisième vannes d'abaissement (21, 22, 50) de telle sorte que la première et la deuxième vannes d'abaissement (21, 22) sont maintenues fermées lorsque la troisième vanne d'abaissement (50) est actionnée.

12. Procédé selon la revendication 11, **caractérisé en ce que**, pendant une opération d'abaissement du moyen (6) de réception de charge, la commande (24) commande la première vanne d'abaissement (21) et la deuxième vanne d'abaissement (22) de telle sorte que l'étage de mât (41, 42) et l'étage de levage libre sont simultanément rentrés et le moyen (6) de réception de charge abaissé, la première et la deuxième vanne d'abaissement (21, 22) étant fermées à la fin de cette opération d'abaissement du moyen (6) de réception de charge, puis la troisième vanne d'abaissement (50) étant ouverte, de manière à rétablir la séquence de levage entre ledit au moins un étage de mât (41, 42) et l'étage de levage libre, le moyen (6) de réception de charge se trouvant notamment au-dessus d'une position finale basse à la fin de l'opération d'abaissement.

13. Procédé selon l'une des revendications 9 à 12, **caractérisé en ce que**, lorsque la troisième vanne d'abaissement (50) est ouverte, l'étage de mât (41, 42) entraîné par le vérin (12) de levage de mât rentre à une vitesse au moins approximativement égale à celle selon laquelle l'étage de levage libre entraîné par ledit au moins un vérin de levage libre (8) sort, de sorte que le moyen (6) de réception de charge reste au moins approximativement à la même hauteur.

14. Procédé selon l'une des revendications 10 à 12, **caractérisé en ce que** le vérin de levage libre (8) présente une première section transversale et le vérin (12) de levage de mât une deuxième section transversale, la troisième vanne d'abaissement (50) est une vanne proportionnelle et la commande (24) commande une pompe hydraulique (26) en fonction d'une position de la troisième vanne d'abaissement (50) et/ou en fonction d'une position détectée du moyen (6) de réception de charge, **en ce que**, grâce au liquide hydraulique supplémentaire amené par la pompe hydraulique (26) au système hydraulique (10), l'étage de levage libre entraîné par ledit au moins un vérin de levage libre (8) sort à une vitesse au moins approximativement égale à celle selon laquelle l'étage de levage de mât (41, 42) entraîné par le au moins un cylindre de levage de mât (12) rentre, de sorte que le moyen de suspension de charge (6) reste au moins approximativement à la même hauteur.

15. Procédé selon l'une des revendications 10 à 14, **caractérisé en ce que** la troisième vanne d'abaissement (50) agit comme vanne de levage (34) en mode de levage de la charge et comme vanne d'abaissement (50) en mode d'abaissement de la charge.
